# EUROPÄISCHE PATENTSCHRIFT

(11) **EP 1 098 025 B1**
(45) Veröffentlichungstag und Bekanntmachung des Hinweises auf die Patenterteilung: **09.07.2003**
(21) Anmeldenummer: 00811040.5
(22) Anmeldetag: 06.11.2000
(51) Int. Cl.: D05C 11/14, B65H 63/028

(54) **Fadenwächterleiste**
Stop-motion bar
Barre de casse-fil

(30) Priorität: 05.11.1999 CH 203299
(43) Veröffentlichungstag der Anmeldung: 09.05.2001
(73) Patentinhaber: Franz Lässer AG, CH-9444 Diepoldsau (CH)
(72) Erfinder: Lässer, Franz, 9444 Diepoldsau (DE)
(74) Vertreter: Hasler, Erich, Dr.

(56) Entgegenhaltungen:
- EP-A- 0 894 886
- WO-A-97/13131
- CH-A- 597 080
- DE-A- 3 406 761
- GB-A- 2 046 317
- US-A- 4 372 235

## Beschreibung

Die Erfindung betrifft eine Fadenwächterleiste mit einer Vielzahl von Fadenwächtern zur Überwachung der Fadenspannung in einer Vielzahl von Stickstellen einer Schifflistickmaschine, mit einer Achse, auf welcher entsprechend der Zahl von Stickstellen um die Achse verschwenkbare Lamellen aufgereiht sind, und welche Lamellen je eine zur Aufnahme des zu überwachenden Fadens vorgesehene Öse aufweisen. Diese Lamellen stellen in einer Signal auslösenden Schwenkstellung einen elektrischen Kontakt her oder unterbrechen ihn. Durch die Fadenspannung des zu überwachenden Fadens können sie entgegen einer Kraft, z.B. der Schwerkraft oder/und einer Federkraft, von der Signal auslösenden Stellung weggezogen werden. Die Fadenwächterleiste ist mit Distanzhaltern versehen, welche einen gewählten Minimalabstand zwischen den Lamellen sichern. Es ist zudem eine von den Distanzhaltern unabhängige Schalteinrichtung zum einzelnen Zu- oder Abschalten der Fadenwächter vorgesehen.

Aus der GB-A-2046317 ist eine Aufreihung von Fadenwächtern bekannt, von denen jeder einen überwachbaren Zustandswechsel vollzieht. Der Zustandswechsel findet aufgrund eines bestimmten Spannungswechsels in einem im Fadenwächter eingehängten Faden statt. Diese Fadenwächter besitzen eine aufgrund der Fadenspannung verschwenkbare Lamelle. Diese Lamelle ist aus Draht gebogen und sitzt mit einer aus Draht gewickelten Hülse auf einem elektrisch angeschlossenen Lager. Das Lager ist in einer eine elektronische Schaltung tragenden Platte verankert. Die Lamelle besitzt auf einer Seite des Lagers eine Öse für den Faden und dieser gegenüber einen Federarm. Sie berührt mit der Öse in zwei extremen Lagen jeweils einen ersten oder zweiten Kontakt. Diese Kontakte und das Lager sind an die elektronische Schaltung, und diese an eine elektronische Überwachung angeschlossen. An einer Anzeige der Überwachung wird jeweils der Fadenwächter angezeigt, dessen Lamelle einen Kontakt herstellt. Bei fehlender Fadenspannung fällt die Lamelle ab und berührt von einer Seite her den zweiten Kontakt. Bei zu hoher Fadenspannung steht der elektrisch isolierte Federarm der Lamelle von der andern Seite her am zweiten Kontakt an. Die Lamelle wird nun gegebenenfalls vom Faden entgegen der Federkraft des Federarms gegen den ersten Kontakt gedrückt.

Ein bisher üblicherweise an Schifflistickmaschinen verwendete Fadenwächter besitzt ein aus einem Stück Draht geformtes Fadenwächterhäkchen, welches an einer elektrisch leitfähigen Stange verschwenkbar gelagert ist. Es sind abwechselnd Fadenwächterhäkchen und Abstandbüchsen auf der Stange aufgereiht. Das Fadenwächterhäkchen ist ein zweiarmiger Hebel, welcher an seinem ersten Arm eine Öse aufweist. Der Draht ist am der Öse gegenüberliegenden Ende des Arms in einem bestimmten Radius und über eine etwa dem doppelten Durchmesser der Wicklung entsprechenden Länge gewickelt. Auf der anderen Seite der Wicklung geht der zweite Arm von der Wicklung weg. Die Wicklung dient als Büchse, mit welcher das Fadenwächterhäkchen, auch Lamelle genannt, auf der Leiterstange verschwenkbar ist. Mit einem der Hebelarme kann ein Kontakt zwischen der Stange und einem zweiten Leiter hergestellt werden.

Solange der Faden nicht durch die Öse läuft oder der Faden nicht gespannt ist, drückt die Schwerkraft den ersten Arm gegen den zweiten Leiter. Im Betrieb wird das Fadenwächterhäkchen durch die Fadenspannung ausser Kontakt mit dem zweiten Leiter gehalten. Fehlt aber die gegen die Schwerkraft wirkende Kraft des gespannten Fadens auf die Öse, wird Kontakt zwischen den beiden Leitern hergestellt. Zum Ausschalten des Fadenwächters einer Stickstelle wird eine isolierende Hülse auf dem den Kontakt herstellenden Arm an die Stelle verschoben, mit der ein Kontakt hergestellt würde.

Aus der CH 597080 ist eine Fadenwächterleiste bekannt, welche der oben beschriebenen ähnlich ist. Zum Ausschalten des Fadenwächters einer Stickstelle ist jedoch beim Gegenstand dieser Offenbarung der zweite Arm an seinem Ende isoliert und wird das Fadenwächterhäkchen an diesem Ende des zweiten Arm mit einem Bolzen aus der Kontakt herstellenden Stellung gehoben. Die Lamellen oder Häkchen sind mittels Abstandbüchsen aus nicht leitendem Material in einem gewählten Abstand zueinander auf der Leiterstange gehalten. Lamellen und Abstandbüchsen sind abwechselnd auf die Stange aufgereiht.

Ausgehend von diesem Stand der Technik wurden Fadenwächterleisten entwickelt, bei welchen man die Schalteinrichtung und die Distanzhalter zusammenfasste. Aus der EP-A- 0 894 886 ist insbesondere eine Fadenwächterleiste bekannt, deren Fadenwächterhäkchen abwechselnd mit Schalterteilen auf einer Leiterstange angeordnet sind, mit welchen Schalterteilen das Fadenwächterhäkchen ein - und ausschaltbar ist. Mit dem Schalterteil ist eine Feder verbunden. In der eingeschalteten Position hat das Fadenwächterhäkchen einen Bewegungsspielraum und kann in einer Kontaktposition zwei Leiter verbinden, sobald die Federkraft zusammen mit der Schwerkraft stärker als die Kraft aus der Fadenspannung ist. Dadurch wird ein Signal ausgelöst, welches vor Ort an einer Fadenwächterträgerleiste mit einer Leuchtdiode angezeigt wird. Mehrere Stickstellen sind zu einer Gruppe zusammengefasst und die Anzeige erfolgt zudem auch pro Gruppe. In der ausgeschalteten Position wird das Fadenwächterhäkchen in einer kein Signal auslösenden Position fixiert. Das dafür vorgesehene Schalterteil drückt dazu auf das abgewinkelte Ende eines Hebels des Fadenwächterhäkchens und hebt so den Kontakt herstellenden Arm von der Kontaktposition ab. Am Schalterteil ist eine Arretierklinke angeordnet, um den Fadenwächter in dieser Aus-Position zu sichern.

Nachteilig an diesen Fadenwächterleisten ist, dass sich die Lamellen und die Distanz schaffenden Teile dazwischen, d.h. die Distanzhülsen oder Schalterteile, auf der Leiterstange in Längsrichtung der Stange verschieben können. Es kommt deshalb vor, dass einzelne Lamellen zwischen den Distanz schaffenden Teilen eingeklemmt werden und in der Folge nicht zuverlässig arbeiten. Dies verunmöglicht ein zuverlässiges Anzeigen der nicht oder nicht optimal arbeitenden Stickstelle. Dies ist aber umso wichtiger, je höher die Arbeitsgeschwindigkeit der Stickmaschinen werden.

Aus der DE-A-34 06 761 ist weiter eine Fadenwächterleiste bekannt, bei welcher die Häkchen auf einer ersten Leiterstange sitzen und auf einer zweiten Leiterstange eine diese etwa zur Hälfte umfangende isolierende Hülse sitzt. Die Hülse kann um die Leiterstange in eine Ein- bzw. eine Aus-Stellung verschenkt werden. In der Ein-Stellung der Hülse ist die zweite Leiterstange auf der dem Kontakt schaffenden Teil des Häkchens zugewandten Seite nicht isoliert, so dass das Häkchen bei mangelnder Fadenspannung einen Kontakt zwischen den beiden Leiterstangen herstellen kann. In der Aus-Stellung der Hülse ist diese Stelle isoliert, so dass das hängende Häkchen an der Isolation und nicht an der Leiterstange anschlägt. Die Hülse weist nahe ihren beiden Stirnseiten zwei scheibenförmige Endflansche auf, welche in einem etwa der Breite des Häkchens entsprechenden Abstand angeordnet sind. Die Endflansche reichen bis an die erste Stange heran und sind in den beiden Stellungen der Hülse an dieser einrastbar. Die Endflansche bilden Achsialanschläge für das Häkchen.

Bei den Fadenwächterleisten gem. EP-A-0 894 886 und der DE-A-34 06 761 kann das lediglich auf die Leiterstange aufgesteckte, verschwenkbare Schalterteil sich auch mal von der Stange lösen. Zudem kann bei diesen Fadenwächterleisten die Schaltstellung des Fadenwächters nicht leicht abgelesen werden.

Es ist deshalb Aufgabe der Erfindung eine Fadenwächterleiste zu schaffen. welche sicher in der Bedienung und zuverlässig im Betrieb ist. Eine Überprüfung der Schaltstellung des Fadenwächters soll möglichst rasch erfolgen können.

Erfindungsgemäss wird ein zuverlässiger Betrieb des Fadenwächters dadurch erreicht, dass der Distanzhalter im Bereich der Achse zwei in einem gewählten Abstand zueinander angeordnete Begrenzungsarme zur Begrenzung des Bewegungsspielraums einer einzelnen Lamelle in Längsrichtung der Achse aufweist, und dass eine einzelne Lamelle zwischen den zwei Begrenzungsarmen des Distanzhalters angeordnet ist. Dadurch dass ein und derselbe Distanzhalter den Bewegungsspielraum einer Lamelle beidseitig begrenzt, ist dieser Bewegungsspielraum konstant und kann sich nicht verändern durch Verschiebungen der Distanzhaltern. Dankdem die Schalteinrichtung unabhängig von den Distanzhaltern ist, führt eine Bewegung der Schalteinrichtung nicht zu einer Bewegung des Distanzhalters.

Dank der Trennung von Distanzhalter und Schalteinrichtung ist es grundsätzlich möglich, einen Distanzhalter für mehrere Stickstellen vorzusehen und diesen mit einer Vielzahl von Begrenzungsarmen zu versehen und eine Vielzahl von Lamellen in einem einzigen Distanzhalter anzuordnen. Vorteilhaft weist der Distanzhalter jedoch eine in Längsrichtung der Fadenwächterleiste gerichtete Dimension auf, die höchstens etwa der Breite einer einzelnen Stickstelle entspricht. Jede Stickstelle mit einem separaten Distanzhalter zu bestücken hat den Vorteil, dass die Anzahl der Stickstellen beliebig ist und die Distanzhalter, z.B. bei Ermüden der unten beschriebenen Feder, einzeln ersetzt werden können. Insbesondere sind aber die Werkzeugkosten und damit die Herstellungskosten für diese Distanzhalter niedriger, je kleiner das Teil ist.

Vorteilhaft liegt der Distanzhalter an einem Trägerprofil an, so dass eine Verschwenkung des Distanzhalters um die Achse verhindert ist, und ist am Distanzhalter eine die Lamelle gegen die Signal auslösende Stellung drückende Feder angeordnet. Die Feder gewährleistet im Vergleich zu einer Lamelle ohne Feder eine gleichmässigere und höhere gegen die Fadenkraft wirkende Kraft auf die Lamelle bei gleich niedrigem Trägheitsmoment der Lamelle. Die der Fadenkraft entgegenwirkende Kraft des Fadenwächterhäkchens liegt vorteilhaft zwischen 2 und 7 Gramm, vorzugsweise zwischen 2,5 und 3,5 Gramm. Vorteilhaft weist die Fadenwächterleiste ein längliches Trägerprofil auf, auf welchem die Achse mit Halteteilen angeordnet ist. Dies ermöglicht die Vorfabrikation der Leiste und die Montage der fertigen Fadenwächterleiste an der Stickmaschine. Dies ist auch für den Ersatz einer Fadenwächterleiste vorteilhaft.

Zweckmässigerweise ist der Distanzhalter ein einstückig hergestelltes Spritzgussteil. Vorteilhaft weisen beide mit derselben Lamelle zusammenwirkenden Begrenzungsarme eine schlitzartige Öffnung auf, mit der sie über die Achse geschnappt sind. Ein solches Teil ist günstig und präzise herstellbar und sehr einfach auf der Achse anzuordnen. Dank der Trennung von Schalteinrichtung und Distanzhalter ist das Aufstecken des Teils auf die Achse mit Einschnappen an der Achse eine genügend sichere Verbindungsart.

Zweckmässigerweise sind an der Fadenwächterleiste, insbesondere am Trägerprofil, mit den Lamellen zusammenwirkende Schaltteile angelenkt, welche in eine die Bewegungsfreiheit der Lamellen freigebende Ein-Stellung und eine die Lamellen von der Signal auslösenden Stellung fernhaltende Aus-Stellung gebracht werden können.

Vorteilhaft weisen diese Schaltteile Sichtflächen auf, welche, insbesondere mit dem Trägerprofil zusammen, optisch verschieden wirken, je nachdem ob das Schaltteil in der Ein- oder der Aus-Stellung ist. Dank der optischen Wirkung kann die Stellung des Schaltteils rasch abgelesen werden. Mit einem Blick kann eine ganzer Bereich überschaut und auf seine richtige Schaltung überprüft werden. Dazu ist es ein Vorteil, wenn sich die Sichtfläche in einer der Stellungen deutlich gegenüber ihrem Hintergrund abhebt.

Vorteilhaft ist eine Ausschlagsbegrenzung für die Lamelle vorgesehen, welche gewährleistet, dass der Faden in der Öse auch bei hoher Fadenspannung immernoch einer minimalen Richtungsänderung von wenigstens 10° bis 15° unterliegt. Durch die Limitierung des Ausschlagens der Lamelle aufgrund des Fadenzugs kann das Flattern der Lamelle eingeschränkt und der Betrieb stabilisiert werden. Die Begrenzung der Bewegungsfreiheit der Lamelle bezüglich Schwenkung um die Achse wird zweckmässigerweise durch einen Stab parallel zu Achse erreicht. Vorteilhaft sind über einen solchen Stab die zu überwachenden Fäden zu führen und ist der Stab derart angeordnet, dass der kaum gespannte Faden in der Öse eine maximale Richtungsänderung um einen Winkel von wenigstens 45° bis maximal 90° vollführen muss. Der Stab kann unabhängig davon, ob er einen Anschlag für die Lamelle bildet oder nicht, für die Fadenführung vorgesehen sein. Durch diese Richtungsänderung bedingt, welche deutlich grösser ist als bei herkömmlichen Fadenwächtern, ist der Fadenwächter empfindlicher auf Spannungsunterschiede. Niedrigere Spannungen im Faden können gemessen werden als mit einem herkömmlichen Fadenwächter, bei welchem die Richtungsänderung lediglich bis zu etwa 30 Grad beträgt.

Zweckmässigerweise ist die Fadenwächterleiste in verschiedene Teilbereiche unterteilt, welche Teilbereiche jeweils mit einer Auswertungseinrichtung verbunden sind, um rascher feststellen zu können, welche der Stickstellen einen Fehler meldet. Zudem oder alternativ ist vorteilhaft bei jeder Stickstelle eine Anzeigevorrichtung angeordnet. Zur Überwachung der Fadenspannung ist vorteilhaft bei jeder Stickstelle eine Überwachungselektronik angeordnet, welche die Kontaktsignale einer Lamelle zählt und nach einer vorgegebenen Anzahl von Kontaktsignalen in einer ununterbrochenen Folge eine Anzeige der Stickstelle bei der Stickstelle auslöst.

Vorteilhaft ist eine zentrale Auswertungselektronik vorgesehen und ist jede Stickstelle mit dieser Auswertungselektronik verbunden, wobei die Auswertungselektronik die Kontaktsignale jeder Stickstelle dieser zugeordnet zählt und nach einer wählbaren oder vorgegebenen Anzahl von Kontaktsignalen einer Stickstelle in einer ununterbrochenen Folge die Stickmaschine abstellt. Im Betrieb ist die kritische Anzahl sowohl bei der Überwachungselektronik wie bei der Auswertungselektronik die selbe, z.B. drei. Zum Einstellen der Maschine wird die Anzahl bei der Auswertungselektronik erhöht, um die einzelne Stickstelle und ihre Überwachungselektronik überprüfen zu können, ohne dass die Maschine ständig abstellt und wieder neu angefahren werden muss.

In einer Vereinfachung kann die zentrale Auswertungselektronik auch lediglich die Fehlermeldungen den einzelnen Abschnitten der Fadenwächterleiste zugeordnet zählen. Dies hat den selten auftretenden Nachteil, dass die zentrale Auswertungselektronik zwar die Maschine aufgrund einer Anzahl von einander unmittelbar folgenden Fehlermeldungen abstellt, diese aber aus verschiedenen Stickstellen des selben Abschnitts stammen und daher keine einzelne Stickstelle den Fehler anzeigt. Der Vorteil dieser vereinfachten Ausführung ist, dass die Daten analog übermittelt werden können, dabei eine herkömmliche Auswertungselektronik verwendet werden kann und wesentlich weniger Leitungen zwischen Überwachungselektronik und Auswertungselektronik benötigt werden, als wenn jede Stickstelle mit der zentralen Auswertungselektronik verbunden ist. Eine Begrenzung der Anzahl von Leitungen kann auch durch Digitalisierung der Fehlerimpulse durch die Überwachungselektronik und einen diese Fehlerimpulse übermittelnden Datenbus erreicht werden.

Werden die Daten digital übertragen, werden sie vorteilhaft mit einem die Stickstelle identifizierenden Code versehen. Zusätzlich wird vorteilhaft die Fehlermeldung mit einem Code ergänzt, welcher die Fehlerart identifiziert. Wird nämlich mit der Überwachungselektronik ein während der bestimmten Überwachungszeit, d.h. innerhalb eines Zeitfensters in einem Zyklus, konstant abwesendes Signal erfasst, so ist das der Ausdruck dafür, dass in diesem Zyklus kein Fehler aufgetreten ist. Ein konstant vorliegendes Signal bedeutet keine Fadenspannung im Vorderfaden, also in der Regel Fadenbruch im Nadelfaden. Treten im Zeitfenster eine vorgegebene Anzahl von Signalen auf, zwischen denen das Signal ausbleibt, weist dies auf mangelnde Fadenspannung im Hinterfaden hin, also in der Regel auf Fadenbruch im Schifflifaden. Diese beiden Fehlerarten, Fehler im Schifflifaden und Fehler im Nadelfaden sind daher von der Überwachungselektronik identifizierbar und werden vorteilhaft mit entsprechendem "Vermerk" an die zentrale Auswertungselektronik übermittelt. Dies ermöglicht eine Angabe der Fehlerart durch die Auswertungselektronik und daher ein rasches Auffinden der Fehlerursache.

Für die Überwachung von einem Fadenwächterleistenabschnitt mit z.B. 16 Stickstellen kann eine einzige digitale Überwachungselektronik vorgesehen sein. Bei entsprechendem Schaltungsaufwand kann die Auswertungselektronik auch in die Überwachungselektronik an der Stickstelle integriert sein.

Eine Fadenwächterleiste mit einer Vielzahl von Fadenwächtern zur Überwachung der Fadenspannung in einer Vielzahl von Stickstellen einer Schifflistickmaschine, weist eine Achse auf, auf welcher entsprechend der Zahl von Stickstellen um die Achse verschwenkbare Lamellen aufgereiht sind. Die Lamellen weisen je eine zur Aufnahme des zu überwachenden Fadens vorgesehene Öse auf. In einer Signal auslösenden Schwenkstellung einer Lamelle wird durch die Lamelle ein elektrischer Kontakt hergestellt oder unterbrochen. Durch die Fadenspannung des zu überwachenden Fadens kann die Lamelle von der Signal auslösenden Stellung weggezogen werden. Die Fadenwächterleiste ist mit Distanzhaltern ausgerüstet, welche einen gewählten Abstand zwischen den Lamellen sichern, wobei eine von den Distanzhaltern unabhängige Schalteinrichtung zum einzelnen Zu- oder Abschalten der Fadenwächter vorgesehen ist. Bei einer solchen Fadenwächterleiste ist vorteilhaft bei jeder Lamelle ein von den Distanzhaltern unabhängiges Schaltteil an die Fadenwächterleiste, insbesondere an ein die Achse tragendes Trägerprofil, angelenkt. Die Schwenkbewegung des Schaltteils bewirkt eine auffallende, unterschiedliche optische Wirkung einer am Schaltteil angeordneten Sichtfläche. Das Schaltteil wirkt indes mit der Lamelle zusammen und ist von Hand in eine die volle Bewegungsfreiheit der Lamelle freigebende Ein-Stellung und eine die Lamelle von der Signal auslösenden Stellung fernhaltende Aus-Stellung schwenkbar. In diesen beiden Stellungen wirkt die Sichtfläche des Schaltteils unterschiedlich. Durch die Unabhängigkeit von Schaltteil und Distanzhalter wird letzterer durch die Betätigung des Schalterteils nicht bewegt und nicht entlang der Achse verschoben.

Bei einer solchen Fadenwächterleiste, mit oder auch ohne ein solches Schaltteil, ist vorteilhaft eine Ausschlagsbegrenzung für die Lamelle vorgesehen, welche gewährleistet, dass der Faden in der Öse einer minimalen Richtungsänderung von 10 bis 15° unterliegt, oder es ist parallel zur Achse ein Stab, über welchen die zu überwachenden Fäden zu führen sind, derart angeordnet, dass der Faden in der Öse einer Richtungsänderung um einen maximalen Winkel von wenigstens 45 bis 90° unterliegt.

Weiter besteht die Möglichkeit bei einer Fadenwächterleiste der gleichen Gattung, dass jeder Lamelle ein Schaltteil zugeordnet ist, welches Schaltteil mit der Lamelle zusammenwirkt und in eine die volle Bewegungsfreiheit der Lamelle freigebende Ein-Stellung und eine die Lamelle von der Signal auslösenden Stellung fernhaltende Aus-Stellung gebracht werden kann, und dass das Schaltteil eine Sichtfläche einer gewählten Breiten und einer annähernd der Breite der Stickstelle entsprechenden Länge aufweist, welche Sichtfläche entweder in der Ein- oder der Aus-Stellung des Schaltteils an einer gewählten, sichtbaren Stelle etwa senkrecht zu einer bei der Überwachung der Fadenwächter üblichen Betrachtungsrichtung angeordnet ist und bezüglich Farbe und/oder Helligkeit der Oberfläche in einem Kontrast zu deren Hintergrund steht, insbesondere zum Trägerprofil, und in der anderen Stellung des Schaltteils von der sichtbaren Stelle verschoben ist und/oder bezüglich der Betrachtungsrichtung in einem wesentlich anderen Winkel steht.

Ein Verfahren zur Überwachung der Fadenspannung in einer Vielzahl von Stickstellen einer Schifflistickmaschine, bei welchem mit einem Fadenwächter die Anwesenheit und Abwesenheit von Fadenspannung im Nadelfaden unterschieden und abhängig von der Fadenspannung ein elektrisches Kontakt- oder Fehlersignal abgegeben wird, eine der Stickstelle zugeordnete Überwachungselektronik die Fehlersignale dieser Stickstelle überwacht und von der Überwachungselektronik festgestellte Fehler mit einer Anzeige bei der fehlerhaft arbeitenden Stickstelle anzeigt, ist dadurch gekennzeichnet, dass die Überwachungselektronik die Fehlersignale der ihr zugeordneten Stickstelle zählt und nach einer bestimmten oder wählbaren Anzahl von Fehlersignalen in einer ununterbrochenen Reihe das fehlerhafte Arbeiten der Stickstelle an zeigt. Dadurch werden einzelne, zufällig auftretende Fehlerimpulse nicht angezeigt, sondern erst der sich wiederholende Fehler.

Vorteilhaft werden die Fehlersignale zusätzlich einer zentralen Auswertungselektronik zugeleitet, und allenfalls zentral angezeigt. Die zentrale Auswertungselektronik kann dadurch auf die auftretenden Fehler reagieren. Vorteilhaft zählt die zentrale Auswertungselektronik die Fehlersignale dem Fehlerort, d.h. vorzugsweise der Stickstelle oder aber einer Gruppe von Stickstellen zugeordnet und stoppt den Lauf der Stickmaschine nach einer wählbaren Anzahl von in einer ununterbrochenen Reihe derart zugeordnet gezählten Fehlersignalen.

Vorteilhaft werden die Fehlersignale in der Überwachungselektronik digitalisiert, mit einer Stickstellenadresse versehen und an die Auswertungselektronik geleitet. Es kann aber auch mit analog arbeitender Elektronik gearbeitet werden. Die Stickstellenadresse ermöglicht das auf den Fehlerort bezogene zählen der Fehlersignale und lässt sich mit einem Datenbus der Auswertungelektronik zuleiten.

Vorteilhaft ist die Informationsübermittlung zweiseitig, so dass die Überwachungselektronik von der Auswertungselektronik Befehle erhalten kann. Dadurch kann die Überwachungselektronik auf Befehl der zentralen Auswertungselektronik die Stickstelle durch Öffnen eines Ventils, wodurch eine Schaltstange bewegt wird, zu- oder abschalten.

Zweckmässigerweise überwacht die Überwachungselektronik die Fehlersignale eines Fadenwächters lediglich während einer vorgegebenen Zeitspanne innerhalb des Maschinenzyklus, einem sogenannten Zeitfenster. Vorteilhaft werden von der Überwachungselektronik wenigsten zwei unterschiedliche Fehlersignale unterschieden, nämlich insbesondere ein in der vorgegebenen Zeitspanne konstantes und ein unterbrochenes Fehlersignal. Diese Fehlersignale werden zweckmässigerweise von der Überwachungselektronik für die Weiterleitung mit unterschiedlichen Codes gekennzeichnet, so dass zumindest ein Hinterfadenbruch von einem Vorderfadenbruch unterschieden werden kann.

Nachfolgend wird zur genaueren Erklärung der Erfindung anhand der Figuren ein Ausführungsbeispiel beschrieben. Es zeigt
- Figur 1:: einen Explosionsdarstellung eines Abschnitts einer ersten Fadenwächterleiste mit allen Einzelteilen,
- Figur 2:: eine perspektivische Darstellung des selben Abschnittes in zusammengesetztem Zustand,
- Figur 3:: einen Querschnitt durch die Leiste gem. Figur 1 und 2,
- Figur 4:: eine Querschnitt durch eine gegenüber der ersten vereinfachte zweite Fadenwächterleiste,
- Figur 5:: eine Perspektivische Darstellung eines Abschnitts der Fadenwächterleiste gem. Figur 4,
- Figur 6:: einen Schnitt durch eine dritte Fadenwächterleiste,
- Figur 7:: eine Aufsicht auf die Fadenwächterleiste gem. Figur 6,
- Figur 8:: eine perspektivische Darstellung der Platine mit Schuhen einer Fadenwächterleiste gem. Figur 6 und 7,
- Figur 9:: eine Darstellung einer einfachen Schaltung in der Überwachungselektronik.

Die Figuren 1 bis 3 zeigen eine erste Ausführungsvariante einer Fadenwächterleiste. In Figur 1 sind die Bauteile eines acht Stickstellen S1 bis S8 umfassenden Leistenabschnittes gesprengt dargestellt. Die Abschnitte können in Wirklichkeit weit mehr Stickstellen umfassen. Einige der sich bei jeder Stickstelle wiederholenden Bauteile sind zur besseren Beschriftbarkeit der Figur nicht bei allen Stickstellen dargestellt. Das an der Stickmaschine befestigbare Trägerprofil 11 ist aus Aluminium gefertigt und besitzt eine vordere, rechtwinklig auf eine durchschnittliche Betrachtungsrichtung ausgerichtete, abgewinkelte Sichtseite 13. Dahinter sind Profilausbildungen 15',17',19' bzw. 21' ausgebildet zum Einrasten oder Einstecken von nachfolgend beschriebenen, mit den Bezugsziffern der Profilausbildungen entsprechenden Bezugsziffern versehenen Teilen, nämlich von Halteteilen 15, Schaltteil 17, Platine 19 sowie Abdeckung 21.

Während die Halteteile 15 in die Schiene 15' und die Nut 17' in Längsrichtung des Trägerprofils 11 eingeschoben werden muss, können die Schaltteile 17 in die Nut 17' eingerastet, die Platine 19 und die Abdeckung 21 in die Nuten 19' bzw. 21' eingesteckt werden. Das Halteteil 15 ist aus Kunststoff gefertigt und besitzt zwei Füsse 23 zum Einfahren in die Schiene 17', eine Nase 25 zum gleichzeitigen Einfahren in die Nut 17' und eine beim Einfahren senkrecht zur Leistenrichtung auszurichtende Haltescheibe 27. An der Haltescheibe 27 ist eine Schnappöffnung 29' zur Aufnahme der Achse 29 und eine zweite Schnappöffnung 31' zur Aufnahme des Stabes 31 ausgebildet. Eine erste Klinke 19" am Halteteil 15 dient zum Einrasten der Platine 19. Zudem ist am Halteteil eine zweite Klinke 21" ausgebildet, welche in der Abdeckung 21 einrastet, wenn diese richtig aufgesetzt ist.

Die Achse 29 dient zur Aufnahme der Lamellen 33. An den Lamellen ist dazu mittels einer Wicklung des Lamellendrahtes eine Büchse 35 ausgebildet. Von dieser Büchse gehen zwei Draht-Arme weg: Ein erster Arm 37 mit der Öse 39 und eine zweiter Arm 41, an welchem die später beschriebene Feder 50 ansetzt und welcher Kontakt zwischen der Achse 29 und dem später beschriebenen zweiten Leiter (z.B. Kontaktkopf 61) macht. Auf die Achse aufsteckbar sind ferner die Käfige 43 für die Büchsen 35 der Lamellen 33. Die Käfige 43 besitzen zwei Begrenzungsarme 45, welche mit einem Steg 47 verbunden sind und in der Verlängerung des Stegs Abstandbolzen 49 aufweisen. Die Begrenzungsarme 45 sind mit Ausnehmungen 48 auf die Achse 29 aufsteckbar. Der Steg 47 dient zur Überbrückung des der Büchse 35 zugestandenen Abstandes zwischen den Begrenzungsarmen 45. Die Abstandbolzen 49 gewährleisten einen Mindestabstand zwischen den Begrenzungsarmen 45 im Bereich zwischen zwei Lamellen 33. An einem der Begrenzungsarm ist eine Feder 50 (siehe auch Fig. 3) ausgebildet. Diese wirkt mit dem Kontaktarm 41 der Lamelle 33 zusammen und drückt diesen gegen den nachfolgend noch beschriebenen zweiten Leiter 61 oder 77.

Die von den Käfigen 43 unabhängigen Schaltteile 17 sind im Querschnitt L-förmige, flächige Gebilde mit an einer Längskante einem in die Nut 17' einrastbarem Röhrchen 51 angeformt. Das Röhrchen 51 weist eine Länge auf, die in etwa der Stickstellenbreite entspricht, so dass bei jeder Stickstelle ein separates Schaltteil 17 in die Nut 17' eingesteckt werden kann. Die L-förmig geknickte Fläche 53 ist etwas kürzer als das Röhrchen 51 ausgebildet.

Die Öffnung 31' im Halteteil 15 weist einen weiteren und einen engeren Bereich auf. Die Stange 31 kann in Leistenlängsrichtung in den weiteren Bereich der Öffnungen 31' eingeschoben werden und durch Einrasten im engeren Bereich der Öffnung 31' darin festgeklemmt werden. Diese Stange 31 dient als Fadenführung und als Ausschlagsbegrenzung für die Lamelle 33. Der Faden 65 läuft dann zuerst von der Fadenwalze (nicht dargestellt) kommend durch die Öse 39, über die Stange 31 und weiter über die Abdeckung 21 hinweg zur Nadel (nicht dargestellt).

In Fadenlaufrichtung hinter den Lamellen 33 ist eine Platine 19 angeordnet. Die Platine trägt für jede Stickstelle eine Überwachungselektronik 55 (Figur 3), welche über Steckkontakte 57 mit einer Stromversorgung und einer zentralen Auswertungselektronik 71 verbunden ist. An der Überwachungselektronik 55 ist bei jeder Stickstelle eine Anzeige-Leuchtdioden 59 angeschlossen. An der Platine 19 ist zudem bei jeder Stickstelle S1...S8 ein Kontaktkopf 61 angebracht, welcher einerseits eine Kontaktfläche bildet, an welche der Kontaktarm 41 der Lamelle 33 anschlagen kann, und andererseits mit der Überwachungselektronik 55 verbunden ist. Die Platine 19 ist mit einer Abdeckung 21 abgedeckt, welche Öffnungen 63 aufweist. Diese Öffnungen 63 sitzen bei zusammengesetzter Fadenwächterleiste über den Leuchdioden 59.

In Figur 2 ist die Fadenwächterleiste zusammengesetzt. Es sind zwecks Übersichtlichkeit nicht alle Teile mit Bezugsziffern besetzt. Bei jeder Stickstelle S1 bis S8 sitzt auf der Achse 29 eine Lamelle 33. Die Büchse 35 der Lamelle 33 sitzt auf der Achse 29 zwischen den Begrenzungsarmen 45 eines Käfigs 43. Der eine Arm 37 der Lamelle 33 mit der Öse 39 ist abgebogen und reicht einen Winkel beschreibend über das Schaltteil 17 und die Sichtseite 13 des Trägerprofils 11 hinweg in Fadenlaufrichtung vor das Trägerprofil 11. Der zweite Arm oder Kontaktarm 41 wird durch die Feder 50 gegen den Kontaktkopf 61 gedrückt. Ein eingefädelter Faden 65 läuft durch die Öse 39, über die Stange 31 zur Nadel hin. Durch Zug im Faden 65 wird die Lamelle 33 in Richtung des Pfeils 67 um die Achse 29 verschwenkt. Diese Verschwenkung geschieht gegen die Federkraft der Feder 50. Bei gängiger Orientierung der Fadenwächterleiste wirkt auch die Schwerkraft der Verschwenkung durch die Fadenspannung entgegen.

Durch den Fadenzug wird nun der Kontaktarm 41 vom Kontaktkopf 61 entfernt. Lediglich bei zu geringer Fadenspannung, z.B. bei Fadenbruch, zu viel Hinterfaden, überschossenem Vorderfaden 65 etc. wird ein Kontakt zwischen der Achse 29 und dem Kontaktkopf 61 hergestellt und ein elektrisches Signal erzeugt In Dieses Signal wird jedoch von der Überwachungselektronik nur verwendet, wenn es in bestimmten Zeitfenstern auftritt. Ist der Vorderfaden ausserhalb dieser Zeitfenster lose, so gibt der dadurch verursachte Kontakt keinen Hinweise auf ungenügende Spannung im Vorderfaden 65. Die Überwachungselektronik 55 zählt deshalb lediglich die in den Zeitfenstern auftretenden Signale. Treten drei Signale in einer ununterbrochen Reihe von einander folgenden Zeitfenstern auf, in welchen keine Signale auftreten sollten, zeigt die Überwachungselektronik die Stickstelle (z.B. S8) mit einer aufleuchtenden Leuchtdiode (59) an.

Die Signale gelangen nicht nur in die Überwachungselektronik 55 der jeweiligen Stickstelle S1 bis S8, sondern über Verbindungsleitungen 69 auch in die zentrale Auswertungselektronik 71. Diese zählt die Signale den Abschnitten zugeordnet und stellt die Maschine ab, wenn in einem Abschnitt z.B. drei Signale in einer ununterbrochenen Reihe auftreten. Somit wird im Fehlerfall die Stickmaschine nach einer wählbaren Anzahl von Signale in einer Folge abgestellt und im Regelfall die entsprechende Stickstelle angezeigt. Die Auswertungselektronik 71 zeigt auf einer Anzeige 73 auch den Bereich an, in welchem die fehlerhafte Stickstelle liegt. Durch Höherstellen der Anzahl notwendiger Signale zum Abstellen der Maschine kann die Überwachungselektronik 55 geprüft werden. Zum Überprüfen der Überwachungselektronik wird eine Lamelle 33 nach der andern von Hand gegen den Fadenzug blockiert, so dass von der Überwachungselektronik drei Signale in einer Folge gezählt werden. Dadurch wird die Anzeige-Leuchtdiode 59 zum Aufleuchten gebracht, ohne die Maschine anzuhalten. Vorzugsweise werden in der zentralen Auswertungselektronik Fehler nicht nur auf die Abschnitte mit einer Mehrzahl von Stickstellen bezogen, sondern auf die einzelne Stickstelle (S1,S2,..) bezogen gezählt.

In der Figur 3 ist die Geometrie der Fadenwächterleiste besser sichtbar. Der Faden 65 läuft mit einer zweimaligen Richtungsänderung von ungefähr 45° durch den Fadenwächter. Die Kraftrichtung der aus der Fadenspannung resultierenden Kraft auf die Öse 39 verläuft dank dieser Richtungsänderung etwa parallel zur Schwenkrichtung im Schwenkbereich der Lamelle 33. Je grösser die Richtungsänderung in der Öse ist, desto grösser ist der Kraftvektor, welcher in diese Schwenkrichtung gerichtet ist. Umso niedriger ist die notwendig Fadenspannung, um den Kontaktarm 41 der Lamelle 33 aus der Kontaktstellung zu heben. Mit einem solchen Fadenwächter kann daher sogar die Spannung im Schifflifaden überwacht werden. In einer Extremstellung der Lamelle 33 (gestrichelt dargestellt) beschreibt der Faden 65 bei hoher Fadenspannung noch immer einen flachen Winkel. Die Stange 31 verhindert, dass die Öse 39 bis in eine Höhe hinaufspringen kann, in der der Faden 65 praktisch geradlinig durch die Öse 39 hindurchläuft. Dies vermindert die Gefahr des Aushängens des Fadens aus der Öse.

Klar erkenntlich ist aus der Figur 3 auch die Funktion des Schaltteils 17. Durch ein Verdrehen des Schaltteils 17 in der Nut 17' gelangt zuerst die Ecke 75 des L-förmigen Körpers, danach die gesamte Sichtfläche 53 in den Schwenkbereich der Lamelle 33. Dadurch wird die Lamelle verschwenkt und der Kontaktarm 41 vom Kontaktkopf 61 wegbewegt. Eine derart ausgeschaltete Lamelle kann daher keine Signale mehr auslösen. Mit dem Ausschalten des Fadenwächters in dieser Art gelangt die Sichtfläche 53 des Kontaktkörpers 17 von einem Bereich direkt vor der Sichtfläche 13 der Trägerleiste 11 in einen Bereich vor den aus demselben Kunststoffmaterial hergestellten Käfigen 43. Optisch fällt daher die Abwesenheit der zur Sichtfläche 13 der Trägerleiste 11 kontrastierenden Sichtfläche 53 des Schaltteils 17 sofort auf. Wird nun für ein bestimmtes Stickmuster beispielsweise jede dritte Nadel nicht benutzt und daher ausgeschaltet, kann anhand des Musters, welches die Sichtflächen 53 und 13 bilden, die Richtigkeit der Fadenwächterschaltung sofort überblickt werden.

Die Figur 4 zeigt ein vereinfachtes Ausführungsbeispiel der Fadenwächterleiste, bei welcher lediglich eine Kontaktschiene 77 anstelle der Platine 19 eingefügt ist. Ansonsten sind jedoch die Teile und ihre Funktion identisch, weshalb lediglich die Wichtigsten mit Bezugsziffern gemäss dem ersten Ausführungsbeispiel bezeichnet sind. Die Kontaktschiene 77 ist in ihrem mittleren Bereich um so viel zur Lamelle hin gebogen, dass ihre Oberfläche im Kontaktbereich mit dem Kontaktarm 41 in einem gleich grossen Abstand zur Achse 29 bzw. zur durch die Platinenhalterung 19',19" definierten Ebene steht, wie es der Kontaktkopf 61 in der Platine 19 tut. Diese Verformung der Kontaktschiene 77 verleiht dieser eine grosse Steifigkeit.

In Figur 5 ist am selben Ausführungsbeispiel klar ersichtlich, dass die Lamellen 33 jeweils zwischen den beiden Begrenzungsarmen 45 der Käfige 43 auf der Achse 29 sitzen. Die Käfige 43 besitzen einen Steg 47 mit einer ebenen Aussenfläche, welche beim in die Leiste eingesetzten Käfig 43 in flächiger Berührung an einer Fläche am Trägerprofil 11 anliegt. Die beiden aneinander anliegenden Flächen sind derart gerichtet und positioniert, dass eine Verdrehung des Käfigs um die Achse 29 behindert oder verunmöglicht wird, so dass die Federkraft und die im Betrieb vibrierenden Lamellen das Käfig 43 nicht zu verdrehen vermögen.

Zum Zusammensetzen der Fadenwächterleiste werden zuerst die Lamellen 33 auf die Achse 29 aufgefädelt und die Halteteile 15 und Schaltteil 17 in die Trägerleiste 11 eingeschnappt. Danach wird die Achse 29 in die Halteteile 15 eingerastet. Nun können die Käfige 43 um die Büchsen 35 herum von oben parallel zur Berührungsfläche am Steg 47 auf die Achse 29 geklinkt und danach die Stange 31 in die Halteteile 15 eingerastet werden. Schliesslich kann je nach Ausführungsbeispiel eine Kontaktschiene 77 oder eine Platine 19 und eine Abdeckung 21 in das Trägerprofil 11 und die Halteteile 15 eingehängt werden.

Die selbe Trägerschiene 11 mit identisch ausgebildeten und angeordneten Lamellen 33, Käfigen 43, Halteteilen 15, Achse 29 und Stange 31 kann auch für eine dritte Ausführungsvariante gemäss Figuren 6 bis 8 verwendet werden. Dieses dritte Ausführungsbeispiel verfügt über eine auf einer Platine 79 angeordnete Elektronik zur Überwachung der Fadenspannung und zur Schaltung der gesamten Stickstelle. Die Platine 79 ist aus Platzgründen parallel zur Fadenlaufrichtung gelegt. Unterhalb der Platine 79 sind die für die Steuerung der Stickstelle und die Überwachung des Fadenwächters notwendigen Schaltungen angeordnet (nicht dargestellt), darüber ist bei jeder Stickstelle ein Schalter 81 zum Ein- und Ausschalten der Stickstelle und eine Leuchtdiode 59 zum Anzeigen, wenn die Stickstelle fehlerhaft arbeitet, angeordnet. Die Kontaktköpfe 61 sind durch handelsübliche Schrauben mit Muttern gebildet. Sie können daher leicht ersetzt werden, wenn sie abgenützt sind.

Von den Schaltungen gehen bei jeder Stickstelle Steuerleitungen zu Ventilen einer Pneumatik, mit welcher eine Schaltstange verschoben wird. Mit einer Schaltstange werden in der Folge Nadel, Bohrer, und grosser Fadenleiter von Ihren Antriebsorganen abgehängt und dadurch stillgelegt. Mit einer zweiten Schaltstange wird der Fadenwächter ausgeschaltet. Der Fadenwächter weist bei diesem Ausführungsbeispiel deshalb die von Hand verschwenkbaren Schaltteile 17 nicht auf. Der Lamellenarm 37 wird durch einen nicht dargestellten Schalthebel, welcher durch die erwähnte Schaltstange bewegt wird, automatisch gehoben oder gesenkt. Dieser Schalthebel kann dabei ebenfalls derart ausgebildet sein, dass Sichtflächen an den Schalthebeln zusammen ein optisches Muster bilden, welches die Schaltstellungen der Fadenwächter sofort erkennen lässt.

Damit an die identische Trägerschiene 11 die Platine 79 liegend befestigt werden kann, sind Schuhe 83 vorgesehen, auf welche die Trägerschiene aufsetzbar ist und an welchen die Platine 79 befestigbar ist. Die Schuhe 83 umfassen die Trägerschiene 11 und klemmen sie in einer Nut im Schuh fest. Die Klemmschraube 85 zum Zusammenklemmen der Nut ist durch eine Öffnung 87 in der Platine hindurch zugänglich. Dies ermöglicht das Ersetzen der Trägerschiene 11 mit samt allen Fadenwächtern ohne Demontage der Platine 79 oder einzelner Teile der Fadenwächterleiste.

Eine Prinzipdarstellung der Überwachungselektronik ist in der Figur 9 dargestellt. Darin ist der Kontaktarm 41 des Fadenwächterhäckchen 33 als Schalter 41 dargestellt. Das durch den Schalter 41 gegebene Signal ist auf zwei Leitungen 89 und 91 gesplittet. Die eine Leitung 89 führt zur Auswertungselektronik 71. Die Auswertungselektronik kann eine herkömmliche Elektronik für Fadenwächter sein, wie sie z.B. unter dem Namen ARGUS Fadenwächter von der Firma Alge erhältlich ist. Diese zeigt die Fehler maschinenabschnittweise an einem Bildschirm 73 an. Von der Auswertungselektronik ist über die Leitung 97 der Arbeitstakt genommen, welcher die Zeitfenster definiert, in welchen die Signale erfasst werden müssen. In der Überwachungselektronik sind z.B. drei in Serie geschaltete Schieberegister 99, 101, 103 vorgesehen. Diese erhalten den Arbeitstakt, mit der notwendigen Verzögerung 105 zwischen den Schieberegistern, von der Auswertungselektronik 73 und registrieren ein Signal des Schalters 41. Mit jedem neuen Arbeitstakt wird der Inhalt der Schieberegister verschoben. Das neue Signal gelangt in das erste Schieberegister. Der Inhalt des ersten Schieberegisters 99 gelangt in das zweite Schieberegister 101, dessen Inhalt in das dritte Schieberegister 103 und der Inhalt des letzteren fällt weg. Die Schieberegister werden von einem AND-Gatter 107 parallel abgegriffen. Stellt das AND-Gatter 107 fest, dass in allen drei Schieberregistern 99, 101, 103 gleichzeitig ein Signal (Fehlerkontakt) registriert ist, wird die Leuchtdiaode 109 unter Spannung gesetzt

Eine erfindungsgemässe Fadenwächterleiste weist demnach z.B. in einer Trägerleiste 11 Halteteile 15 auf, an welchen eine Achse 29 und eine Stange 31 befestigt ist. Auf der Achse 29 sind Lamellen 33 und Käfige 43 aufgereiht. Jedes Käfig 43 schliesst die Büchse 35 einer Lamelle 33 beidseitig mit einem Begrenzungsarm 45 ein. Am Käfig 43 ist ein Federelement 50 angeordnet, welches de Lamelle 33 gegen den Fadenzug zur Kontaktstellung hin drückt. Abstandbolzen 49 bestimmen den Abstand zwischen den Begrenzungsarmen 45 benachbarter Käfige 43. Eine Schalteinrichtung zum Ein- und Ausschalten des Fadenwächters ist durch ein unabhängig von den Käfigen 43 verschwenkbares Schaltteil 17 vorgesehen. Die Schaltteile 17 bilden in einer vorteilhaften Ausführung mit einer Sichtfläche 53 ein Muster vor dem Hintergrund der Sichtfläche 13 an der Trägerleiste 11. An diesem optischen Muster ist die Schaltstellung der Fadenwächter rasch überprüfbar. Mit einer Stange 31 ist eine Fadenführung geschaffen, durch welche die Empfindlichkeit der Lamellen 33 erhöht und eine Ausschlagsbegrenzung für die Lamellen 33 erreicht ist. Fehler in der Fadenspannung bewirken Kontakte zwischen dem Lamellen und einem Kontaktelement, welches an ein Elektronik angeschlossen ist. Eine Auswertungselektronik zählt die dadurch ausgelösten Signale und stellt die Maschine nach einer bestimmbaren Anzahl Signalen in einer ununterbrochen Reihe ab. Eine Überwachungselektronik zeigt die fehlerhaft arbeitende Stickstelle nach einer ebensolchen Reihe von Fehlern mit einer aufleuchtenden Diode 59 an.

### Bezugsziffern:

- 11: Trägerprofil
- 13: Sichtseite des Trägerprofils
- 15: Trägerteil
- 15': Profilausbildung dazu
- 17: Schaltteil
- 17': Profilausbildung dazu
- 19: Platine
- 19': Profilausbildung dazu
- 19": erste Klinke
- 21: Abdeckung
- 21': Profilausbildung dazu
- 21": zweite Klinke
- 23: Füsse des Halteteils
- 25: Nase des Halteteils
- 27: Haltescheibe des Halteteils
- 29: Achse
- 29': Schnappöffnung an der Haltescheibe für die Achse
- 31: Stab
- 31': Schnappöffnung an der Haltescheibe für den Stab
- 33: Lamelle
- 35: Büchse
- 37: erster Arm
- 39: Öse
- 41: zweiter Arm
- 43: Käfig
- 45: Begrenzungsarm
- 47: Steg
- 48: Ausnehmung im Begrenzungsarm
- 49: Abstandbolzen am Käfig
- 50: Feder am Begrenzungsarm
- 51: Röhrchen am Schaltteil
- 53: Sichtfläche am Schaltteil
- 55: Überwachungselektronik
- 57: Steckkontakt
- 59: Leuchtdiode
- 61: Kontaktkopf
- 63: Öffnung für Leuchtdiode
- 65: Faden
- 67: Pfeil
- 69: Verbindungsleitung
- 71: Auswertungselektronik
- 73: Anzeigevorrichtung
- 75: Ecke des Schaltteils
- 77: Kontaktschiene
- 79: Platine
- 81: Schalter
- 83: Schuh
- 85: Klemmschraube
- 87: Öffnung in der Platine
- 89: Leitung zur Auswertungselektronik
- 91: Leitung zur Überwachungselektronik
- 97: Leitung Arbeitstakt
- 99, 101, 103: Schieberegister
- 105: Verzögerung des Takts
- 107: AND-Gatter

## Patentansprüche

1. Fadenwächterleiste mit einer Vielzahl von Fadenwächtern zur Überwachung der Fadenspannung in einer Vielzahl von Stickstellen (S1, S2...S8) einer Schifflistickmaschine, mit einer Achse (29), auf welcher entsprechend der Zahl von Stickstellen um die Achse verschwenkbare Lamellen (33) aufgereiht sind,
a) welche Lamellen (33)
- eine zur Aufnahme des zu überwachenden Fadens (65) vorgesehene Öse (39) aufweisen,
- in einer Signal auslösenden Schwenkstellung einen elektrischen Kontakt herstellen oder unterbrechen
- und durch die Fadenspannung des zu überwachenden Fadens (65) von der Signal auslösenden Stellung weggezogen werden können,
b) mit Distanzhaltern (43), welche einen gewählten Abstand zwischen den Lamellen (33) sichern,
c) wobei eine von den Distanzhaltern (43) unabhängige Schalteinrichtung (17) zum einzelnen Zu- oder Abschalten der Fadenwächter vorgesehen ist, **dadurch gekennzeichnet**,
d) dass der Distanzhalter (43) im Bereich der Achse (29) zwei in einem gewählten Abstand zueinander angeordnete Begrenzungsarme (45) zur Begrenzung des Bewegungsspielraums einer einzelnen Lamelle (33) in Längsrichtung der Achse (29) aufweist, und
e) dass eine einzelne Lamelle (33) zwischen den zwei Begrenzungsarme (45) des Distanzhalters (43) angeordnet ist.

2. Fadenwächterleiste nach Anspruch 1, **dadurch gekennzeichnet, dass** der Distanzhalter (43) eine in Längsrichtung der Fadenwächterleiste gerichtete Dimension aufweisen, die höchstens etwa der Breite einer einzelnen Stickstelle (S1,S2...S8) entspricht.

3. Fadenwächterleiste nach Anspruch 1 oder 2, **dadurch gekennzeichnet, dass** die Fadenwächterleiste ein längliches Trägerprofil (11) aufweist, auf welchem die Achse (29) mit Halteteilen (15) angeordnet ist.

4. Fadenwächterleiste nach Anspruch 3, **dadurch gekennzeichnet, dass** der Distanzhalter (43) am Trägerprofil (11) anliegt, um eine Verschwenkung des Distanzhalters um die Achse zu verhindern, und am Distanzhalter eine die Lamelle (33) gegen die Signal auslösende Stellung drückende Feder (50) angeordnet ist.

5. Fadenwächterleiste nach einem der Ansprüche 1 bis 4, **dadurch gekennzeichnet, dass** der Distanzhalter (43) ein einstückig hergestelltes Spritzgussteil ist.

6. Fadenwächterleiste nach einem der Ansprüche 1 bis 5, **dadurch gekennzeichnet, dass** wenigstens einer der beiden mit derselben Lamelle (33) zusammenwirkenden Begrenzungsarme (45) eine schlitzartige Öffnung (48) aufweist, mit der er über die Achse (29) geschnappt ist

7. Fadenwächterleiste nach einem der Ansprüche 1 bis 6, **dadurch gekennzeichnet, dass** an der Fadenwächterleiste, insbesondere am Trägerprofil (11), mit den Lamellen (33) zusammenwirkende Schaltteile (17) angelenkt sind, welche in eine die Bewegungsfreiheit der Lamellen (33) freigebende Ein-Stellung und eine die Lamellen (33) von der Signal auslösenden Stellung fernhaltende Aus-Stellung gebracht werden können.

8. Fadenwächterleiste nach Anspruch 7, **dadurch gekennzeichnet, dass** die Schaltteile (17) Sichtflächen aufweisen, welche, insbesondere mit dem Trägerprofil (11) zusammen, optisch verschieden wirken, je nachdem ob das Schaltteil (17) in der Ein- oder der Aus-Stellung ist.

9. Fadenwächterleiste nach einem der Ansprüche 1 bis 8, **dadurch gekennzeichnet, dass** eine Ausschlagsbegrenzung für die Lamelle (33) vorgesehen ist, welche gewährleistet, dass der Faden (65) in der Öse (39) einer Richtungsänderung von mindestens 10° bis 15° unterliegt

10. Fadenwächterleiste nach einem der Ansprüche 1 bis 9, **dadurch gekennzeichnet, dass** senkrecht zur Fadenlaufrichtung ein Stab derart angeordnet ist, dass der über diesen Stab geführte Faden in der Öse eine Richtungsänderung um einen maximalen Winkel von wenigstens 45 bis 90° vollführt.

11. Fadenwächterleiste, nach einem der Ansprüche 1 bis 10, **dadurch gekennzeichnet, dass** bei jeder Stickstelle (S1,S2...S8) eine Anzeigevorrichtung (59) angeordnet ist, und dass jeder Stickstelle (S1,S2...S8) eine Überwachungselektronik (55) zugeordnet ist, welche nach einer vorgegebenen Anzahl von Kontaktsignalen in einer ununterbrochenen Folge eine Anzeige der Stickstelle (S1,S2...S8) bei der Stickstelle auslöst.

12. Verfahren zur Überwachung der Fadenspannung in einer Vielzahl von Stickstellen (S1, S2...S8) einer Schifflistickmaschine, bei welchem mit einem Fadenwächter die Anwesenheit und Abwesenheit von Fadenspannung im Nadelfaden (65) unterschieden und abhängig von der Anwesenheit oder Abwesenheit der Fadenspannung ein elektrisches Kontaktsignal abgegeben wird, und eine der Stickstelle (S1, S2...S8) zugeordnete Überwachungselektronik (55) die Kontaktsignale dieser Stickstelle (S1, S2...S8) überwacht und von der Überwachungselektronik (55) festgestellte Fehler mit einer Anzeige (59) bei der fehlerhaft arbeitenden Stickstelle (S1, S2...S8) anzeigt, **dadurch gekennzeichnet, dass** die Überwachungselektronik (55) die Kontaktsignale einer Stickstelle (S1, S2...S8) dieser zugeordnet zählt und nach einer bestimmten oder wählbaren Anzahl von Kontaktsignalen in einer ununterbrochenen Reihe die fehlerhaft arbeitende Stickstelle (S1, S2...S8) anzeigt.

13. Verfahren nach Anspruch 12, **dadurch gekennzeichnet, dass** die Kontaktsignale zusätzlich einer zentralen Auswertungselektronik (71) zugeleitet werden und allenfalls zentral angezeigt werden.

14. Verfahren nach Anspruch 13, **dadurch gekennzeichnet, dass** die zentrale Auswertungselektronik (71) die Kontaktsignale einem Fehlerort, d.h. vorzugsweise der Stickstelle (S1, S2...S8) oder aber einer Gruppe von Stickstellen (S1, S2...S8) zugeordnet zählt und nach einer wählbaren Anzahl von in einer ununterbrochenen Reihe derart zugeordnet gezählten Kontaktsignalen den Lauf der Stickmaschine stoppt.

15. Verfahren nach Anspruch 13 oder 14, **dadurch gekennzeichnet, dass** die Kontaktsignale in der Überwachungselektronik (55) digitalisiert, mit einer Stickstellenadresse versehen und an die Auswertungselektronik (71) geleitet werden.

16. Verfahren nach einem der Ansprüche 13 bis 15, **dadurch gekennzeichnet, dass** die Überwachungselektronik (55) von der Auswertungselektronik (71) Befehle erhält und auf Befehl der Auswertungselektronik (71) die Stickstelle (S1, S2...S8) zu- oder abschaltet.

## Claims

1. Thread monitor strip with a multiplicity of thread monitors for monitoring the thread tension in a multiplicity of embroidery locations (S1, S2 ... S8) of a Schiffli embroidery machine, with an axle (29) on which drop wires (33), corresponding to the number of embroidery locations and pivotable about the axle, are mounted in a row,
a) which drop wires (33)
- have an eyelet (39) provided for receiving the thread (65) to be monitored,
- in a swivel position which triggers a signal, make or break an electrical contact
- and can be drawn away from the position which triggers the signal by the thread tension of the thread (65) to be monitored,
b) with separators (43) which secure a selected distance between the drop wires (33),
c) an operating device (17), independent of the separators (43), being provided for the individual connection or disconnection of the thread monitors, **characterized in that**
d) in the region of the axle (29), the separator (43) has two limiting arms (45), disposed at a selected distance from one another, for limiting the motional play of an individual drop wire (33) in the longitudinal direction of the axle (29), and
e) a single drop wire (33) is disposed between the two limiting arms (45) of the separator (43).

2. Thread monitor strip according to claim 1, **characterized in that** the separator (43) is of a dimension, in the longitudinal direction of the thread monitor strip, which at most corresponds approximately to the width of a single embroidery location (S1, S2, ... S8).

3. Thread monitor strip according to either of claims 1 or 2, **characterized in that** the thread monitor strip has an oblong carrier profile (11) on which the axle (29) is disposed by means of retaining parts (15).

4. Thread monitor strip according to claim 3, **characterized in that** the separator (43) bears on the carrier profile (11) in order to prevent the separator from pivoting about the axle, and a spring (50), which presses the drop wire (30) towards the position which triggers the signal, is disposed on the separator.

5. Thread monitor strip according to any one of claims 1 to 4, **characterized in that** the separator (43) is an injection-moulded part produced as a single piece.

6. Thread monitor strip according to any one of claims 1 to 5, **characterized in that** at least one of the two limiting arms (45) acting together with the same drop wire (33) has a slot-type opening (48) by means of which it is snapped over the axle (29).

7. Thread monitor strip according to any one of claims 1 to 6, **characterized in that** there are hinge-mounted on the thread monitor strip, particularly on the carrier profile (11), operating parts (17) which act together with the drop wires (33) and which can be brought into an on position which releases the freedom of movement of the drop wires (33) and into an off position which holds the drop wires (33) away from the position which triggers the signal.

8. Thread monitor strip according to claim 7, **characterized in that** the operating parts (17) have visible surfaces which, particularly together with the carrier profile (11), have differing optical effects, depending on whether the operating part (17) is in the on or the off position.

9. Thread monitor strip according to any one of claims 1 to 8, **characterized in that** a deflection limitation is provided for the drop wire (33) which ensures that the thread (65) is subject to a deflection of at least 10° to 15° in the eyelet (39).

10. Thread monitor strip according to any one of claims 1 to 9, **characterized in that** a bar is disposed perpendicularly to the thread path direction in such a way that the thread guided over this bar undergoes a deflection by a maximum angle of at least 45° to 90° in the eyelet.

11. Thread monitor strip according to any one of claims 1 to 10, **characterized in that** an indicating device (59) is disposed at each embroidery location (S1, S2, ... S8), and there is assigned to each embroidery location (S1, S2, ... S8) a monitoring electronic circuit (55) which, following a predefined number of contact signals in an uninterrupted sequence, triggers an indication of the embroidery location (S1, S2 ... S8), at the embroidery location.

12. Method for monitoring the thread tension in a multiplicity of embroidery locations (S1, S2 ... S8) of a Schiffli embroidery machine, in which, by means of a thread monitor, the presence and absence of thread tension in the needle thread (65) are differentiated and an electrical contact signal is emitted in dependence on the presence or absence of the thread tension, and a monitoring electronic circuit (55) assigned to the embroidery location (S1, S2 ... S8) monitors the contact signals of this embroidery location (S1, S2 ... S8) and indicates faults ascertained by the monitoring electronic circuit (55) with an indication (59) at the incorrectly operating embroidery location (S1, S2 ... S8), **characterized in that** the monitoring electronic circuit (55) counts the contact signals of an embroidery location (S1, S2 ... S8), assigned to the latter, and, following a defined or selectable number of contact signals in an uninterrupted sequence, indicates the incorrectly operating embroidery location (S1, S2 ... S8).

13. Method according to claim 12, **characterized in that** the contact signals are additionally supplied to a central evaluation electronic circuit (71) and are centrally indicated if necessary.

14. Method according to claim 13, **characterized in that** the central evaluation electronic circuit (71) counts the contact signals assigned to a fault location, i.e., preferably the embroidery location (S1, S2 ... S8) or, alternatively, a group of embroidery locations (S1, S2 ... S8), and, following a selectable number of thus assigned counted contact signals in an uninterrupted sequence, stops the running of the embroidery machine.

15. Method according to either of claims 13 or 14, **characterized in that** in the monitoring electronic circuit (55) the contact signals are digitized, provided with an embroidery location address and forwarded to the evaluation electronic circuit (71).

16. Method according to any one of claims 13 to 15, **characterized in that** the monitoring electronic circuit (55) receives commands from the evaluation electronic circuit (71) and connects or disconnects the embroidery location (S1, S2 ... S8) upon command of the evaluation electronic circuit (71).

## Revendications

1. Rampe de casse-fil munie d'une pluralité de casse-fil destinés à contrôler la tension du fil dans une pluralité de zones de broderie (S1, S2 ... S8) d'une machine à broder Cornély, comprenant un axe (29), sur lequel sont montées des lamelles (33), dont le nombre est fonction du nombre de zones de broderie et qui peuvent pivoter autour de l'axe,
a) lesquelles lamelles (33)
- comportent chacune un oeillet (39) destiné à recevoir le fil (65) à contrôler,
- établissent ou interrompent un contact électrique dans une position de pivotement déclenchant un signal,
- et peuvent être retirées de leur position déclenchant le signal par la tension du fil (65) à contrôler,
b) comprenant des écarteurs (43) destinés à maintenir une distance choisie entre les lamelles (33),
c) un élément de commutation (17), indépendant des écarteurs (43), étant prévu pour connecter ou déconnecter séparément les casse-fil,
**caractérisée en ce que**
d) l'écarteur (43), dans la zone de l'axe (29), est muni de deux bras de délimitation (45), disposés à une distance choisie l'un de l'autre et destinés à délimiter la liberté de mouvement d'une seule lamelle (33) dans le sens longitudinal de l'axe (29), et
e) **en ce qu'**une seule lamelle (33) est disposée entre les deux bras de délimitation (45) de l'écarteur (43).

2. Rampe de casse-fil selon la revendication 1, **caractérisée en ce que** les écarteurs (43), considérés dans le sens longitudinal de la rampe de casse-fil, ont une dimension qui correspond, au maximum, pratiquement à la largeur d'une seule zone de broderie (S1, S2 ... S8).

3. Rampe de casse-fil selon la revendication 1 ou 2, **caractérisée en ce que** la rampe de casse-fil comporte un profilé de support (11) allongé, sur lequel est agencé l'axe (29) avec des éléments de support (15).

4. Rampe de casse-fil selon la revendication 3, **caractérisée en ce que** l'écarteur (43) est en appui contre le profilé de support (11) pour empêcher un pivotement de l'écarteur autour de l'axe, et un ressort (50), qui pousse la lamelle (33) vers la position déclenchant le signal, est agencé sur l'écarteur.

5. Rampe de casse-fil selon l'une quelconque des revendications 1 à 4, **caractérisée en ce que** l'écarteur (43) est une pièce moulée par injection en une seule partie.

6. Rampe de casse-fil selon l'une quelconque des revendications 1 à 5, **caractérisée en ce qu'**au moins l'un des deux bras de délimitation (45), coopérant avec les mêmes lamelles (33), comporte un orifice (48) en forme de fente, par lequel il est encliqueté sur l'axe (29).

7. Rampe de casse-fil selon l'une quelconque des revendications 1 à 6, **caractérisée en ce que**, sur la rampe de casse-fil, en particulier sur le profilé de support (11), sont articulés des éléments de commutation (17), qui coopèrent avec les lamelles (33) et qui peuvent être amenés dans une position de connexion débloquant les lamelles (33) et dans une position de déconnexion par laquelle les lamelles (33) sont maintenues écartées de la position déclenchant le signal.

8. Rampe de casse-fil selon la revendication 7, **caractérisée en ce que** les éléments de commutation (17) ont des faces visibles qui, en particulier conjointement avec le profilé de support (11), ont des aspects différents selon que l'élément de commutation (17) est en position de connexion ou en position de déconnexion.

9. Rampe de casse-fil selon l'une quelconque des revendications 1 à 8, **caractérisée en ce qu'**il est prévu une butée de débattement pour les lamelles (33), qui garantit que le fil (65) subit dans l'oeillet (39) une variation de direction d'au moins 10° à 15°.

10. Rampe de casse-fil selon l'une quelconque des revendications 1 à 9, **caractérisée en ce qu'**une barre est disposée perpendiculairement à la direction du fil, de telle sorte que le fil guidé au-dessus de cette barre subit dans l'oeillet une variation de direction selon un angle maximum de 45 à 90° au moins.

11. Rampe de casse-fil selon l'une quelconque des revendications 1 à 10, **caractérisée en ce qu'**un voyant de contrôle (59) est disposé dans chaque zone de broderie (S1, S2 ... S8) et **en ce qu'**un composant électronique de contrôle (55) est associé à chaque zone de broderie (S1, S2 ... S8), lequel, après un nombre prédéfini de signaux de contact émis successivement sans interruption, actionne dans la zone de broderie un voyant de contrôle de la zone de broderie (S1, S2 ... S8).

12. Procédé de contrôle de la tension du fil dans une pluralité de zones de broderie (S1, S2 ... S8) d'une machine à broder Cornély, dans lequel un casse-fil détecte la présence ou l'absence de tension du fil (65) et, en fonction de la présence ou de l'absence de tension du fil, un signal de contact électrique est émis et un composant électronique de contrôle (55), associé à la zone de broderie (S1, S2 ... S8), surveille les signaux de contact de cette zone de broderie (S1, S2 ... S8) et chaque erreur détectée par le composant électronique de contrôle (55) est signalée par un voyant de contrôle (59) dans la zone de broderie (S1, S2 ... S8) fonctionnant de manière incorrecte, **caractérisé en ce que** le composant électronique de contrôle (55) compte les signaux de contact d'une zone de broderie (S1, S2 ... S8) qui lui est associée et, après un nombre défini ou sélectionnable de signaux de contact émis successivement sans interruption, signale la zone de broderie (S1, S2 ... S8) fonctionnant incorrectement.

13. Procédé selon la revendication 12, **caractérisé en ce que** les signaux de contact sont, en plus, acheminés vers un composant électronique d'analyse (71) centralisé et sont éventuellement signalés de manière centralisée.

14. Procédé selon la revendication 13, **caractérisé en ce que** le composant électronique d'analyse (71) central compte les signaux de contact associés à une zone d'erreur, à savoir de préférence la zone de broderie (S1, S2 ... S8), ou un groupe de zones de broderie (S1, S2 ... S8) et, après un nombre sélectionnable de signaux de contact émis successivement sans interruption et ainsi comptés, interrompt le fonctionnement de la machine à broder.

15. Procédé selon la revendication 13 ou 14, **caractérisé en ce que** les signaux de contact sont numérisés dans le composant électronique de contrôle (55), sont munis d'une adresse de zone de broderie et sont acheminés vers le composant électronique d'analyse (71).

16. Procédé selon l'une quelconque des revendications 13 à 15, **caractérisé en ce que** le composant électronique de contrôle (55) capte des instructions émises par le composant électronique d'analyse (71) et, en fonction de l'instruction du composant électronique d'analyse (71), active ou désactive la zone de broderie (S1, S2 ... S8).
